# FASCICULE DE BREVET EUROPEEN

(11) **EP 0 099 292 B1**
(45) Date de publication et mention de la délivrance du brevet: **28.05.1986**
(21) Numéro de dépôt: 83401398.9
(22) Date de dépôt: 07.07.1983
(51) Int. Cl.: E05C 9/02

(54) **Dispositif de serrure de sécurité pour portes, à verrouillage automatique**
Sicherheitsschloss für Türen mit automatischer Verriegelung
Safety lock for doors with automatic locking

(30) Priorité: 07.07.1982 IL 66249
(43) Date de publication de la demande: 25.01.1984
(73) Titulaire: Rochman, Henri, IL-42318 Netanya (IL)
(72) Inventeur: Rochman, Henri, IL-42318 Netanya (IL)
(74) Mandataire: CABINET BONNET-THIRION

## Description

La présente invention concerne un dispositif de serrure de sécurité pour portes, dont le verrouillage est obtenu automatiquement par le simple geste de pousser ou de tirer la porte au fond de son huisserie. Il existe des serrures de sécurité - comportant les caractéristiques du préambule de la revendication 1 - dont le verrouillage est assuré par des pênes géants régnant sur la majeure partie de la hauteur de la porte. Leur mouvement de translation horizontale est assuré par des rotations de poignée rebutantes pour l'usager, suivies par la nécessaire intervention d'une clé assurant la condamnation du verrouillage. La multiplicité de ces mouvements décourage certains usagers de verrouiller leur porte qui reste maintenue par le seul petit pêne en biseau, appelé : demi-tour.

La présente invention a pour but de remédier à ces inconvénients. Telle qu'elle est caractérisée dans la partie caractérisante de la revendication 1 et les revendications dépendantes, elle résout d'une part. le problème d'une serrure de sécurité maintenue en permanence en position verrouillée, sans intervention de l'utilisateur et d'autre part la présente invention résout le problème de l'agrément ainsi que de la facilité d'utilisation : tirer la porte simplement en sortant la verrouille et la condamne automatiquement..Une simple pression sur une béquille ou sur une pédale, précédée d'une fraction de tour de clé, la déverrouille.

L'invention est exposée ci-après en détail à l'aide de dessins représentant seulement un mode d'exécution à titre d'exemple.
La figure 1 représente une vue partielle d'un bord de porte sur laquelle est monté le dispositif de serrure comportant une serrure de commande centrale, un pêne géant occupant la majeure partie de la hauteur de la porte, entre le bas et la serrure centrale, un autre pêne identique mais monté, celui-ci, au-dessus de la serrure centrale et figuré ici en partie seulement, la tringle de liaison à translation verticale et enfin les équerres, transformant l'impulsion verticale reçue de cette dernière, en mouvement horizontal communiqué aux pênes géants, montrés ici en position verrouillée.
La figure 2 représente dans leur détail les mêmes éléments que dans la figure 1.
La figure 3 représente la serrure centrale en position déverrouillée.
La figure 4 représente une vue partielle du bas de la porte avec le détail du dispositif de déverrouillage par pédale.

La figure 1 met bien en évidence le principe de fonctionnement des pênes géants objet de la présente invention.

Le mouvement de translation horizontale de chaque pêne géant 1a et 1 b, situé au-dessus et en dessous de la serrure centrale 4 lui est fourni de façon à obtenir un mouvement parfaitement horizontal et rectiligne, sans risque de coinçage par effet de « ti ro i r » .

A cet effet, chaque pêne géant est relié à la serrure centrale par une ou plusieurs tringles à mouvement de translation verticale 3a et 3b, la transformation du mouvement de translation verticale en translation horizontale étant assurée par au moins deux équerres 2 fixées entre chaque pêne géant et la tringle de transmission.

La figure 2 précise le détail du mécanisme contenu dans la serrure 4 ainsi que la liaison avec les pênes géants.

La serrure centrale 4 délivre un mouvement de translation verticale par l'entremise d'un élément du mécanisme 5. Pour assurer la liaison avec les tringles de transmission 3a et 3b, celles-ci sont munies à leur extrémité d'un goujon 6a et 6b emprisonnées dans des crans 7a et 7b pratiqués à chaque extrémité de l'élément 5 sortant du boîtier de la serrure centrale 4.

La présente description fait état de deux tringles de transmission 3a et 3b. On pourrait tout pareillement n'utiliser qu'une seule tringle couvrant toute la hauteur de la porte. Dans ce cas l'élément 5 ne posséderait qu'une seule extrémité sortant de la serrure, et la tringle ne serait munie que d'un seul goujon correspondant.

On remarque sur cette figure 2, l'extrémité centrale de chacun des deux pênes géants 1a et 1b, comportant chacune des pattes de fixation horizontales 8a et 8b, soudées ou comme ici tenues par des rivets 9 à l'une de leur extrémité, l'autre extrémité 10a et 10b étant munie d'un trou oblong destiné à coopérer avec un goujon 11 a et 11 solidaire de l'une des ailes de l'équerre 2, l'autre de ces ailes étant elle, munie également d'un goujon 12a et 12b destiné à coopérer avec un trou oblong pratiqué dans la tringle de transmission 3a et 3b.

Dans l'exemple représenté ici, la position verrouillée des pênes est donnée par la position basse de la tringle de transmission. Cette tringle est maintenue dans cette position basse, soit par un ressort 13 dont l'extrémité 14 appuie en permanence sur un goujon 15 solidaire de l'élément 5 à course verticale, soit par un tarage de la tringle dont le poids la maintiendrait constamment en position basse.

Le blocage de la serrure dans cette position verrouillée est assuré automatiquement par un verrou 16 intérieur à la serrure.

Ce verrou est doté d'une course horizontale et comporte un bossage ou goujon 17 inséré dans un cran 18 pratiqué dans l'élément 5, le maintenant ainsi dans sa position basse, verrouillée à l'aide d'un ressort 19 dont l'extrémité 20 appuie en permanence contre un repli à 90° 21 pratiqué dans le verrou 16. La décondamnation de ce blocage en position verrouillée s'obtient par une fraction de tour de la clé d'un cylindre de sûreté, dont le panneton 22 vient ainsi en pression contre un autre repli à 90° 23 du verrou 16, ce qui a pour effet de dégager le goujon 17 du cran ou encoche 18 de l'élément 5 dans lequel il était engagé.

Rien ne s'oppose plus à la manoeuvre de déverrouillage de l'élément 5 désormais libéré. A cet effet, le fouillot 24 est muni d'une languette 25 située sous un goujon 26 solidaire de l'élément 5.

Une pression sur la béquille dont la tige est engagée dans le trou carré du fouillot 24 va le faire pivoter et ainsi va lever l'élément 5 vers le point haut de sa course verticale et avec lui la ou les tringles 3 dont il est solidaire, plaçant ainsi les pênes en position déverrouillée (figure 3).

Afin de permettre à la main de relâcher sa pression sans que les pênes ne se remettent en position verrouillée sous l'effet du ressort 13, un élément de blocage ou plaquette 27 à course horizontale est muni d'un repli à 90° ou bossage 28 qui va s'insérer dans un cran ou encoche 29 pratiqué dans l'élément à course verticale 5, le maintenant ainsi dans sa position haute, déverrouillée, dès l'instant où la porte ayant été ouverte, la tête en biseau fixée sur l'extrémité 30 de l'élément ou plaquette 27 et engagée dans un orifice pratiqué dans la têtière 31, peut jaillir hors de la serrure, sous la pression de l'extrémité 32 d'un ressort 33 (figure 3), le tout comme le ferait un pêne en biseau appelé « demi-tour sauf qu'ici, l'absence voulue d'une gâche correspondante pratiquée dans l'huisserie, maintient cet élément de blocage 27 à l'intérieur de la serrure, sauf quand la porte est ouverte et que le montant de l'huisserie ne l'empêche plus de sortir de la serrure.

Le fait de refermer la porte, va mettre la tête en biseau 30 en contact avec le montant de l'huisserie, ce qui va provoquer sa rentrée dans la serrure ainsi que l'extraction du repli 28 qui lui est solidaire du cran 29 pratiqué dans l'élément 5. Celui-ci libéré, va redescendre sous la pression du ressort 13 et se retrouver en position verrouillée, entraînant avec lui les pênes en position verrouillée.

A noter que le ressort 33 n'est mis en pression uniquement que lorsque la porte est en position déverrouillée, son extrémité inférieure posant sur le goujon 26 solidaire de l'élément 5, celui-ci ne mettant ainsi le ressort 33 sous tension que lorsque le goujon 26 est en position haute, déverrouillée.

La clé ayant été retirée, le panneton 22 du cylindre de sûreté se retrouve à la position de la figure 2, ce qui met le goujon 17 du verrou 16 en contact avec le bord 34 de l'élément 5.

Celui-ci étant redescendu en position de verrouillage, le goujon 17 se retrouve en face de son logement habituel qui est le cran 18 pratiqué dans l'élément 5, et s'y réengageant sous la pression du ressort 19, assure à nouveau sa fonction de condamnation du verrouillage.

A noter qu'en laissant la clé tournée à fond, comme montré à la figure 3, on obtient une neutralisation de la condamnation automatique, ce qui permet d'entrer et de sortir sans avoir à utiliser de clé. Pour cela, le repli 23 du verrou 16 est muni lui aussi d'un repli 35 qui empêche le panneton 22 de continuer sa rotation, le bloquant ainsi dans sa position de décondamnation, dans une position inférieure à l'axe du cylindre.

La figure 4 montre le bas de la porte ainsi que le dispositif en position verrouillée.

Le bas de la tringle de transmission 3b est muni d'un trou oblong. Une plaquette 36 pivote sur un axe et se trouve munie de deux goujons à ses extrémités 37 et 38.

Une autre tringle 39 est également munie d'un trou oblong 40 à l'une des ses extrémités, l'autre étant elle, munie d'une équerre 41 dont l'aile 42 est rivée sur la tringle 39 et dont l'aile 43 sert de pédale.

Les deux goujons fixés sur les extrémités 37 et 38 de la plaquette 36 ayant été engagés dans les trous oblongs correspondants des tringles 3b et 39, cette dernière, ainsi que la pédale dont elle est solidaire se trouveront en position haute quand la porte sera verrouillée.

Ainsi, dès que la serrure a été décondamnée à l'aide de la clé, la porte peut être ouverte, soit par pression de la main sur une béquille extérieure, soit par une pression du pied sur la pédale ad- hoc.

## Revendications

1. Dispositif de serrure de sécurité pour portes, à verrouillage de sécurité, avec des pênes (1a, 1b) échelonnés sur la hauteur de la porte et commandés ensemble par une serrure (4) par l'intermédiaire d'une ou plusieurs tringles (3a, 3b) de liaison à sens de translation vertical, et sollicitées vers une position verrouillée par un ressort (13) ou par simple gravité, caractérisé en ce que la serrure (4), pour être à verrouillage et condamnation automatique, comporte un élément (5) incorporé à course verticale et attelé aux tringles (3a, 3b) de liaison, cet élément étant blocable aux deux extrémités de sa course, respectivement d'une part, en position de verrouillage par un premier organe de blocage (16) effacé sous l'action de moyens (22, 23) de manoeuvre à sûreté de la serrure (4), et d'autre part, en position de déverrouillage, par un second organe de blocage (27) effacé par contact avec un montant de l'huisserie de la porte lorsque celle-ci est fermée.

2. Dispositif selon la revendication 1, caractérisé en ce que le premier organe de blocage de l'élément (5), en position verrouillée, consiste en un verrou intérieur (16) à course horizontale et muni d'un bossage (17) qui vient, sous la pression permanente d'un ressort (19) s'encastrer dans une encoche (18) pratiquée dans l'élément (5), à course verticale.

3. Dispositif selon la revendication 2, caractérisé en ce que les moyens de manoeuvre pour effecer ledit verrou intérieur (16) formant premier moyen de blocage consiste en un repli (23) de ce verrou, coopérant avec un panneton (22) d'un cylindre de sûreté, une butée (35), située sur un plan inférieur à l'axe du cylindre de sûreté, limitant l'amplitude de rotation du panneton (22).

4. Dispositif selon la revendication 1, caractérisé en ce que le second organe de blocage de l'élément (5) dans sa position de déverrouillage consiste en une plaquette (27) mobile à course horizontale comportant d'une part un bossage (28), qui vient, sous la pression d'un ressort (33), s'encastrer dans une encoche (29) pratiquée dans l'élément (5) à course verticale, et d'autre part une extrémité (30) saillant en dehors de la serrure pour l'en extraire sous l'effet d'un recul provoqué par son contact avec un montant de l'huisserie lors de la fermeture de la porte.

5. Dispositif selon la revendication 4, caractérisé en ce que le ressort (33) destiné à faire saillir de la serrure l'organe de blocage (27) à course horizontale ne vient en pression sur cet organe que lorsque la serrure est en position déverrouillée.

6. Dispositif selon la revendication 1, caractérisé en ce que l'extrémité inférieure de la tringle de transmission (3b) à course verticale et reliée aux pênes (1b) est couplée à une pédale de déverrouillage.

## Claims

1. A security lock arrangement for doors, with a security locking action, having bolts (1a, 1b) which are spaced out over the height of the door and which are operated together by a lock (4) by way of one or more connecting links (3a, 3b) having a vertical direction of translatory movement and which are urged towards a locked position by a spring (13) or by simple gravity, characterised in that the lock (4), in order to provide an automatic locking and blocking action, comprises an incorporated element (5) which is movable vertically and which is coupled to the connecting links (3a, 3b), which element (5) can be blocked at the two ends of its travel movement respectively on the one hand in a locking position by a first blocking member (16) which is disengaged under the action of safety operating means (22, 23) of the lock (4) and on the other hand in the unlocking position by a second blocking member (27) which is disengaged by contact with an upright of the frame of the door when the door is closed.

2. An arrangement according to claim 1 characterised in that the first member for blocking the element (5) in the locked position comprises an internal horizontally movable latch (16) provided with a boss (17) which, under the permanent pressure of a spring (19), is engaged into a recess (18) provided in the vertically movable element (5).

3. An arrangement according to claim 2 characterised in that the operating means for disengaging said internal latch (16) forming the first blocking means comprises a bent-over portion (23) of said latch, co-operating with a catch portion (22) of a safety cylinder, an abutment (35) disposed on a plane which is lower than the axis of the safety cylinder limiting the amplitude of rotary movement of the catch portion (22).

4. An arrangement according to claim 1 characterised in that the second member for blocking the element (5) in its unlocking position comprises a plate (27) which is movable with a horizontal motion and which comprises on the one hand a boss (28) which, underthe pressure of a spring (33), is engaged into a recess (29) provided in the vertically movable element (5), and on the other hand an end portion (30) which projects out of the lock to remove it therefrom under the effect of a backward motion caused by contact of said end portion with an upright of the frame when the door is closed.

5. An arrangement according to claim 4 characterised in that the spring (33) which is provided to cause the horizontally movable blocking member (27) to project from the lock comes to press against said member only when the lock is in the unlocked position.

6. An arrangement according to claim 1 characterised in that the lower end of the vertically movable transmission link (3b) which is connected to the bolts (1 b) is coupled to an unlocking pedal.

## Patentansprüche

1. Sicherheitsschloß für Türen mit Sicherheitsverriegelung, mit über die Höhe der Tür gestaffelten Riegeln (1a,1b), die zusammen durch eine Schloß (4) durch Zwischenschaltung einer oder mehrerer Verbindungsstangen (3a, 3b) in Richtung einer senkrechten Verschiebung gesteuert und über eine Feder (13) oder einfach durch Schwerkraft gegen eine Verriegelungsstellung belastet werden, dadurch gekennzeichnet, daß das Schloß (4), um einzurasten und automatisch gesperrt zu sein, ein Element (5) aufweist, das vertikal verschiebbar angeordnet und an den Verbindungsstangen (3a, 3b) angekuppelt ist, daß dieses Element an zwei Enden seines Weges blockierbar ist, und zwar einerseits in der Verriegelungsstellung durch ein erstes Sperrorgan (16), das unter der Einwirkung von Sicherheitsbedienungsmitteln (22, 23) des Schlosses (4) zurückgestellt wird, und andererseits in der Freigabestellung durch ein zweites Sperrorgan (27), das durch Kontakt mit einem Pfosten der Zarge der Tür zurückgestellt wird, wenn diese geschlossen wird.

2. Schloß nach Anspruch 1, dadurch gekennzeichnet, daß das erste Sperrorgan für das Element (5) für die Verriegelungsstellung aus einem inneren, horizontal verschiebbaren Riegel (16) besteht, der mit einem Nocken (17) ausgebildet ist, welcher unter dem bleibenden Druck einer Feder (19) in einer Kerbe (18) zum Eingriff gelangt, die in dem vertikal verschiebbaren Element (5) ausgebildet ist.

3. Schloß nach Anspruch 2, dadurch gekennzeichnet, daß die Bedienungsmittel zum Zurückstellen des inneren Riegels (16) ein erstes Sperrmittel bilden, das aus einem Falz (23) dieses Riegels besteht, und daß mit einem Bart (22) des Sicherheitszylinders ein Anschlag (35) zusammenwirkt, der in einer Ebene unterhalb der Achse des Sicherheitszylinders angeordnet ist, und der den Drehwinkel des Bartes begrenzt.

4. Schloß nach Anspruch 1, dadurch gekennzeichnet, daß das zweite Sperrorgan für das Element (5) für die Freigabestellung aus einer kleinen Platte (27) besteht, die horizontal verschiebbar ist und einerseits einen Nocken (28), welcher unter dem Druck einer Feder (23) in einer Nut (29) zum Eingriff gelangt, die in dem vertikal verschiebbaren Element (5) ausgebildet ist, und andererseits ein Ende (30) aufweist, das nach außen aus dem Schloß ragt, um diesen beim Zurückschieben durch den Kontakt mit einem Pfosten der Zarge beim Schließen der Tür herauszuziehen.

5. Schloß nach Anspruch 4, dadurch gekennzeichnet, daß die Feder (33), welche dazu bestimmt ist, das Sperrorgan (27) horizontal aus dem Schloß herausragen zu lassen, nur Druck auf dieses Organ ausübt, wenn das Schloß in der Freigabestellung ist.

6. Schloß nach Anspruch 1, dadurch gekennzeichnet, daß das untere Ende der vertikal verschiebbaren Übertragungsstange (3b), die mit dem Riegel (1b) verbunden ist, an einem Freigabefußhebel angekoppelt ist.
